# FASCICULE DE BREVET EUROPEEN

(11) **EP 2 619 394 B1**
(45) Date de publication et mention de la délivrance du brevet: **20.05.2015**
(21) Numéro de dépôt: 10771495.8
(22) Date de dépôt: 20.09.2010
(51) Int. Cl.: E06B 1/70, E06B 5/14, E06B 7/23

(54) **ENSEMBLE SEUIL ET OUVRANT**
SCHWELLE UND UND TÜRFLÜGELANORDNUNG
SILL AND OPENING-LEAF ASSEMBLY

(43) Date de publication de la demande: 31.07.2013
(73) Titulaire: Baumert (SASU), 67150 Schaeffersheim (FR)
(72) Inventeur: BAUMERT, Bernard, F-67150 Schaeffersheim (FR)
(74) Mandataire: Nuss, Laurent
(86) Numéro de dépôt international: PCT/FR2010/051955
(87) Numéro de publication internationale: WO 2012/038608

(56) Documents cités:
- DE-A1- 19 841 180
- GB-A- 2 333 797

## Description

La présente invention concerne le domaine des portes pour ouvertures dans des bâtiments ou édifices, plus particulièrement de haute sécurité tels que des centrales nucléaires, et a pour objet un ensemble seuil et ouvrant pour porte essentiellement étanche à un fluide liquide ou gazeux et destinée à fermer une ouverture séparant deux espaces d'un bâtiment ou édifice.

On sait que le seuil est l'élément qui se trouve en travers et en bas de l'ouverture d'une porte séparant deux espaces d'un bâtiment ou édifice et qui a pour fonction principale d'assurer la protection de la partie basse de la porte, à l'état fermé, c'est à dire de l'espace vide entre le chant inférieur de l'ouvrant de porte et la surface de plancher ou de sol, contre les infiltrations d'air, d'eau ou de poussières.

Toutefois, un seuil présente habituellement comme c'est le cas dans l'antériorité DE 19841 180 A1 un aspect de marche formant un obstacle dans la partie inférieure de l'ouverture de la porte qui pose un problème de hauteur à franchir notamment pour les roues ou roulettes des fauteuils roulants des personnes à mobilité réduite ou des chariots ou autres objets roulants supportant des matériels ou des produits, notamment sensibles, particulièrement dans le domaine de la haute sécurité, tel que le nucléaire, qui exige des surfaces de roulement planes ou quasiment planes et sans obstacles à franchir.

Une solution connue à ce problème consiste à mettre en place des rampes de franchissement transportables qui s'adaptent à différentes hauteurs de seuils et qui sont posées sur ces derniers.

Pourtant, si ces rampes permettent de réduire de façon non négligeable l'effet d'obstacle procuré par les seuils actuels, leur structure comporte deux pentes de franchissement qui imposent nécessairement une inclinaison du chariot roulant qui peut être préjudiciable au matériel ou aux produits transportés par celui-ci. En outre, ces rampes transportables, compte tenu des conditions de sécurité exigées dans certains types de bâtiments de haute sécurité ne peuvent pas toujours être stockées à proximité de la porte ou sur un chariot mobile. D'autre part, elles nécessitent une mise en place et un enlèvement à chaque ouverture et fermeture de la porte qui sont contraignantes pour la personne qui franchit cette dernière.

La présente invention a pour but de pallier ces inconvénients en proposant un ensemble seuil ouvrant de porte étanche à un fluide liquide ou gazeux, mis en place à demeure et ne formant aucun obstacle ni pente de franchissement dans la partie inférieure de l'ouverture de la porte, notamment aux roues ou roulettes d'un chariot ou autre objet roulant, ce tout en assurant une étanchéité efficace de la partie basse de la porte concernée aux fluides gazeux ou liquides.

A cet effet, la présente invention a pour objet un ensemble seuil et ouvrant pour porte essentiellement étanche à un fluide liquide ou gazeux et destinée à fermer une ouverture séparant deux espaces d'un bâtiment ou édifice, comprenant un ouvrant, dont l'un des chants ou chant inférieur est situé, à l'état monté, en regard d'une surface de plancher, et un seuil apte à assurer l'étanchéité audit fluide de la partie basse de la porte concernée entre ledit chant inférieur et ladite surface de plancher, au moins un élément de joint d'étanchéité plat et allongé, du type languette, comportant une face longitudinale avant et une face longitudinale arrière et étant fixé par l'un de ses côtés longitudinaux ou côté longitudinal de fixation sur ledit chant inférieur, se caractérisant essentiellement en ce que le seuil comprend au moins une rainure d'étanchéité et de débattement, comportant un fond et deux bords longitudinaux, pratiquée dans ladite surface de plancher en travers de l'ouverture concernée et en ce que ledit élément de joint d'étanchéité est apte à coopérer, à l'état monté, par autorisation de débattement dans ladite rainure, avec l'un ou l'autre desdits bords longitudinaux selon qu'une force de pression est exercée par un fluide liquide ou gazeux provenant de l'un desdits espaces sur la face longitudinale avant ou sur la face longitudinale arrière dudit élément de joint d'étanchéité, ce de sorte à assurer l'étanchéité de la partie basse de ladite porte concernée.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
- la figure 1 montre une vue en coupe transversale d'un ensemble seuil et ouvrant selon la présente invention, avec un élément de joint d'étanchéité flexible et une brosse anti-poussière, à l'état de repos dudit élément qui s'étend dans un plan vertical et médiante au fond de la rainure,
- la figure 2 montre l'ensemble seuil et ouvrant de la figure 1, dans une première variante de la forme de la rainure,
- la figure 3 montre l'ensemble seuil et ouvrant de la figure 1, dans une deuxième variante de la forme de la rainure, avec deux brosses écran anti-poussière,
- la figure 4 montre l'ensemble seuil et ouvrant de la figure 3 en faisant apparaître en traits interrompus deux positions limites de débattement de l'élément de joint d'étanchéité dans la rainure,
- La figure 5 montre l'ensemble seuil et ouvrant de la figure 1, dans une troisième variante de la forme de la rainure,
- la figure 6 montre une vue coupe transversale d'un ensemble seuil et ouvrant, selon la présente invention, avec un élément de joint d'étanchéité articulé et deux brosses anti-poussière, en faisant apparaître en traits interrompus deux positions de débattement limites de l'élément de joint d'étanchéité dans la rainure depuis sa position de repos vertical.

Les figures montrent un ensemble seuil 1 et ouvrant 2 pour porte essentiellement étanche à un fluide liquide ou gazeux et destinée à fermer une ouverture 3 séparant deux espaces 4, 4' d'un bâtiment ou édifice, comprenant un ouvrant 2, dont l'un des chants ou chant inférieur 6 est situé, à l'état monté, en regard d'une surface de plancher 5, et un seuil 1 apte à assurer l'étanchéité audit fluide de la partie basse de la porte concernée, c'est-à-dire de l'espace vide situé entre ledit chant inférieur 6 et ladite surface de plancher 5.

Conformément à la présente invention, l'ouvrant 2 comprend au moins un élément de joint d'étanchéité 7 plat et allongé, du type languette, comportant une face longitudinale avant et une face longitudinale arrière et étant fixé par l'un de ses côtés longitudinaux ou côté longitudinal de fixation 8 sur ledit chant inférieur 6 et le seuil 1 comprend une rainure 9 d'étanchéité et de débattement, comportant un fond 10 et deux bords longitudinaux 11, pratiquée dans ladite surface de plancher 5 en travers de l'ouverture 3 concernée et étant destinée à recevoir l'élément de joint d'étanchéité 7.

Toujours conformément à la présente invention, l'élément de joint d'étanchéité 7 est apte à coopérer, à l'état monté, par autorisation de débattement dans ladite rainure 9, avec l'un ou l'autre desdits bords longitudinaux 11 selon qu'une force de pression est exercée par un fluide liquide ou gazeux provenant de l'un desdits espaces 4 ou 4' sur la face longitudinale avant ou sur la face longitudinale arrière dudit élément de joint 7, ce de sorte à assurer l'étanchéité de la partie basse de ladite porte concernée entre ledit chant inférieur 6 et ladite surface de plancher 5.

Dans un premier mode de réalisation du débattement de l'élément de joint d'étanchéité 7 dans la rainure 9, l'élément de joint d'étanchéité 7 peut être flexible ou souple, au moins au niveau de son côté longitudinal 8 fixé sur le chant inférieur 6 de l'ouvrant 2 de sorte à lui autoriser une liberté de débattement, par déformation élastique et pliage autour dudit côté longitudinal de fixation 8, dans la rainure 9 entre les deux bords longitudinaux 11 de cette dernière (figure 1 à 5).

On comprendra que, dans ce premier mode de réalisation, l'élément de joint 7 peut être flexible ou souple au niveau de son côté longitudinal 8 ou sur tout ou partie de sa largeur y compris ledit côté longitudinal 8.

Dans un second mode de réalisation du débattement de l'élément de joint d'étanchéité 7 dans la rainure 9, l'élément de joint d'étanchéité 7 peut être rigide, semi rigide ou flexible et être monté pivotant, par son côté longitudinal de fixation 8, au moyen d'une liaison pivot du type charnière autour d'un axe de pivotement 15 s'étendant le long du chant inférieur 6 de sorte à autoriser à l'élément de joint et d'étanchéité 7 une liberté de débattement, par rotation autour dudit axe de pivotement 15, dans la rainure 9.entre les deux bords longitudinaux 11 de cette dernière (figure 6).

De préférence, les bords longitudinaux 11 de la rainure 9 peuvent former chacun un angle droit avec la surface de plancher 5 (figures 2 et 5). Ils peuvent également, dans une variante, être chacun inclinés vers le fond 10 de la rainure 9 (figures 1, 3, 4 et 6). Ceci de manière à ce que chaque bord longitudinal 11 forme une butée longitudinale permettant de retenir l'élément de joint d'étanchéité 7 dans la rainure 9 lorsqu'une force de pression est exercée par le fluide liquide ou gazeux sur la face longitudinale avant ou la face longitudinale arrière dudit élément de joint d'étanchéité (figures 4 et 6).

Toujours de préférence, dans le cas de bords longitudinaux 11 inclinés, ceux-ci peuvent être inclinés de manière à ce que leur face interne se trouvent chacune dans un plan passant sensiblement par le côté longitudinal de fixation 8 de l'élément de joint d'étanchéité 7 et, le cas échéant, de préférence par l'axe de pivotement 15. Ceci afin de permettre un placage parfait ou quasi parfait entre l'élément de joint d'étanchéité 7 et le bord longitudinal 7 incliné correspondant en vue d'obtenir une étanchéité la plus efficace possible. Bien entendu, dans le cas où les bords longitudinaux 11 ne sont pas inclinés dans ce plan, un élément de joint et d'étanchéité 7 dans une forme flexible ou souple peut néanmoins, par sa flexibilité propre et par la force de poussée du fluide liquide ou gazeux s'exerçant sur l'une de ses faces avant ou arrière, venir se plaquer contre l'un desdits bords.

On comprendra que lors de l'ouverture de la porte, le déplacement de l'ouvrant 2 entrainera la sortie et la libération de l'élément de joint d'étanchéité 7 de la rainure 9, lequel élément de joint d'étanchéité 7 sera engagé dans cette dernière à la fermeture de la porte, ce du fait de son élasticité ou de son articulation libre autour de l'axe fixé sur le chant inférieur 6 le long de ce dernier.

Toujours de préférence, une telle rainure 9 peut présenter une section transversale globalement en U (figures 2 et 5) ou en queue d'aronde (figures 1, 3, 4 et 6), de préférence avec un fond plat (figures 2 et 5) ou en arc de cercle (figures 1, 3, 4 et 6). En outre la rainure 9 peut être réalisée dans une pièce rapportée 12 encastrée dans la surface de plancher 5 (figures).

Par ailleurs, la présente invention peut avantageusement prévoir en outre un système d'écran de protection anti-poussière 13 ou 14 s'étendant longitudinalement de part et d'autre de l'élément de joint d'étanchéité 7 de sorte à empêcher les poussières provenant respectivement de l'un ou l'autre des deux espaces 4 ou 4' séparés par l'ouverture 3 de porte d'accéder à la rainure 9 et, notamment, de s'accumuler dans cette dernière.

Dans une forme de réalisation préférentielle du système d'écran de protection anti-poussière, celui-ci ci peut consister en une brosse anti-poussière 13 allongée qui peut être fixée sur le chant inférieur 6 de l'ouvrant 2, au niveau de la fixation de l'élément de joint d'étanchéité 7, et qui peut comporter deux parties de brosse anti-poussière 13 s'étendant de part et d'autre dudit élément de joint d'étanchéité 7 jusqu'à la surface de plancher 5 correspondante et formant chacune un écran de protection contre les poussières provenant respectivement de l'un des deux espaces 4 ou 4' (figures 1, 2 et 5).

Dans une autre forme de réalisation du système d'écran de protection anti-poussière, celui-ci peut consister en deux brosses anti-poussière 14 fixées chacune sur le chant inférieur 6 de l'ouvrant 2, de part et d'autre et distinctement de l'élément de joint d'étanchéité 7, lesdites brosses anti-poussière 14 s'étendant chacune jusqu'à la surface de plancher 5 correspondante, (figures 3, 4 et 6) de sorte à former chacune un écran de protection contre les poussières provenant respectivement de l'un des deux espaces 4 ou 4'.

La ou chaque brosse anti-poussière 13 ou 14 peut être réalisée à partir de poils naturels, synthétiques ou métalliques compressés à l'une de leurs extrémités dans une bande de support fixée sur ou intégrés dans le chant inférieur 6.

D'autre part, la présente invention peut prévoir avantageusement que le fond 10 de la rainure 9 comporte au moins une cavité de réception 16 des poussières, de préférence deux cavités de réception 16 pratiquées de part et d'autre d'un plan médian audit fond 10 et plus préférentiellement, pour la ou chaque cavité de réception 16, au niveau de la base du bord longitudinal 11 correspondant, ce de sorte à pouvoir récupérer les poussières accumulées dans le fond 10 lors de l'ouverture de la porte, c'est-à-dire sans écrans de protection 13 ou 14 de la rainure 9. Les poussières ainsi accumulées dans le fond 10 peuvent être alors poussées ou balayées dans la ou les cavités de réception 16, lors de la fermeture de la porte, par le déplacement de l'élément dé joint d'étanchéité 7 engagé dans la rainure 9 (figure 1).

## Revendications

1. Ensemble seuil (1) et ouvrant (2) pour porte essentiellement étanche à un fluide liquide ou gazeux et destinée à fermer une ouverture (3) séparant deux espaces (4, 4') d'un bâtiment ou édifice, comprenant un ouvrant (2), dont l'un des chants ou chant inférieur (6) est situé, à l'état monté, en regard d'une surface de plancher (5), et un seuil (1) apte à assurer l'étanchéité audit fluide de la partie basse de la porte concernée entre ledit chant inférieur (6) et ladite surface de plancher (5), ledit ouvrant (2) comprenant au moins un élément de joint d'étenchéité (7) plat et allongé, du type languette, comportant une face longitudinale avant et une face longitudinale arrière et étant fixé par l'un de ses côtés longitudinaux ou côté longitudinal de fixation (8) sur ledit chant inférieur (6),
ledit ensemble est **caractérisé en ce que** le seuil (1) comprend au moins une rainure (9) d'étanchéité et de débattement, comportant un fond (10) et deux bords longitudinaux (11), pratiquée dans ladite surface de plancher (5) en travers de l'ouverture (3) concernée et **en ce que** ledit élément de joint d'étanchéité (7) est apte à coopérer, à l'état monté, par autorisation de débattement dans ladite rainure (9), avec l'un ou l'autre desdits bords longitudinaux (11) selon qu'une force de pression est exercée par un fluide liquide ou gazeux provenant de l'un desdits espaces (4) ou (4') sur la face longitudinale avant ou sur la face longitudinale arrière dudit élément de joint (7), ce de sorte à assurer l'étanchéité de la partie basse de la porte concernée.

2. Ensemble, selon la revendication 1, **caractérisé en ce que** l'élément de joint d'étanchéité (7) est flexible, au moins au niveau de son côté longitudinal de fixation (8), de sorte à lui autoriser une liberté de débattement, par déformation élastique et pliage autour dudit côté longitudinal de fixation (8), dans la rainure (9) entre les deux bords longitudinaux (11) de cette dernière.

3. Ensemble, selon la revendication 1, **caractérisé en ce que** l'élément de joint d'étanchéité (7) est rigide, semi rigide ou flexible et **en ce que** ce dernier est monté pivotant, par son côté longitudinal de fixation (8), au moyen d'une liaison pivot du type charnière autour d'un axe de pivotement (15) s'étendant le long du chant inférieur (6) de sorte à autoriser audit élément de joint d'étanchéité (7) une liberté de débattement, par rotation autour dudit axe de pivotement (15), dans la rainure (9) entre les deux bords longitudinaux (11) de cette dernière.

4. Ensemble, selon l'une quelconque des revendications 1 à 3, **caractérisée en ce que** les bords longitudinaux (11) de la rainure (9) forment chacun un angle droit avec la surface de plancher (5) ou, le cas échéant, sont chacun inclinés vers le fond (10) de ladite rainure (9), ce de manière à former une butée longitudinale permettant de retenir l'élément de joint d'étanchéité (7) dans ladite rainure (9) lorsqu'une force de pression est exercée par le fluide liquide ou gazeux sur la face longitudinale avant ou la face longitudinale arrière.

5. Ensemble, selon la revendication 4, **caractérisé en ce que** la rainure (9) d'étanchéité et de débattement présente une section transversale globalement en U ou en queue d'aronde, de préférence avec un fond plat ou en arc de cercle.

6. Ensemble, selon l'une quelconque des revendications 1 à 5, **caractérisé en ce que** la rainure (9) est réalisée dans une pièce rapportée (12) encastrée dans la surface de plancher (5).

7. Ensemble, selon l'une quelconque des revendications 1 à 6, **caractérisé en ce que** les bords longitudinaux (11) de la rainure (9) sont inclinés vers le fond (10) de la rainure (9) de manière à ce que leur face interne se trouvent chacune dans un plan passant sensiblement par le côté longitudinal de fixation (8) de l'élément de joint d'étanchéité (7) et, le cas échéant, de préférence par l'axe de pivotement (15).

8. Ensemble, selon l'une quelconque des revendications 1 à 7, **caractérisé en ce qu'**il comprend en outre un système d'écran de protection anti-poussière (13) ou (14) s'étendant longitudinalement de part et d'autre de l'élément de joint d'étanchéité (7) de sorte à empêcher les poussières, provenant de l'un ou l'autre des deux espaces (4) ou (4') séparés par l'ouverture (3) de porte, d'accéder à la rainure (9).

9. Ensemble, selon la revendication 8, **caractérisé en ce que** le système d'écran de protection anti-poussière consiste en une brosse anti-poussière (13) fixée sur le chant inférieur (6) au niveau de la fixation de l'élément de joint d'étanchéité (7), ladite brosse (13) comportant deux parties de brosse anti-poussière s'étendant de part et d'autre dudit élément de joint d'étanchéité (7) jusqu'à la surface de plancher (5) correspondante de sorte à former chacune un écran de protection contre les poussières provenant respectivement de l'un des deux espaces (4) ou (4').

10. Ensemble, selon la revendication 8, **caractérisé en ce que** le système d'écran de protection anti-poussière consiste en deux brosses anti-poussière (14) fixées chacune sur le chant inférieur (6) de l'ouvrant (2), de part et d'autre et distinctement de l'élément de joint d'étanchéité (7), lesdites brosses (14) s'étendant chacune jusqu'à la surface de plancher (5) correspondante de sorte à former chacune un écran de protection contre les poussières provenant de l'un des deux espaces (4) ou (4').

11. Ensemble, selon l'une quelconque des revendications 9 à 10, **caractérisé en ce que** la ou chaque brosse anti-poussière (13 ; 14) est réalisée à partir de poils naturels, synthétiques ou métalliques compressés à l'une de leurs extrémités dans une bande de support fixée sur ou intégrée dans le chant inférieur (6).

12. Ensemble, selon l'une quelconque des revendications 8 à 11, **caractérisé en ce que** le fond (10) de la rainure (9) comporte au moins une cavité de réception (16) des poussières, de préférence deux cavités de réception (16) pratiquées de part et d'autre d'un plan médian audit fond (10) et, plus préférentiellement, pour la ou chaque cavité de réception (16) au niveau de la base du bord longitudinal (11) correspondant.

## Patentansprüche

1. Türschwellen- (1) und Türflügel- (2) Anordnung für eine im Wesentlichen für flüssige oder gasförmige Strömungsmittel dichte Tür, die zum Verschließen einer Öffnung (3) bestimmt ist, die zwei Räume (4, 4') eines Bauwerkes oder Gebäudes trennt, mit einem Türflügel (2), dessen eine Kante oder die Unterkante (6) im montierten Zustand gegenüberliegend zu einer Bodenfläche (5) angeordnet ist, und mit einer Türschwelle (1), die zur Sicherstellung einer Abdichtung gegen das Strömungsmittel am unteren Teil der betreffenden Tür zwischen der Unterkante (6) und der Bodenfläche (5) ausgebildet ist, wobei der Türflügel (2) zumindest ein flaches und langgestrecktes Dichtungselement (7) nach Art einer Zunge umfasst, das eine vordere Längsfläche und eine hintere Längsfläche aufweist und über eine seiner Längsseiten oder die Befestigungs-Längsseite (8) an der Unterkante (6) befestigt ist,
wobei die Anordnung **dadurch gekennzeichnet ist, dass** die Türschwelle (1) zumindest eine Dichtungs- und Auslenk-Nut (9) umfasst, die einen Boden (10) und zwei Längswände (11) aufweist und in der Bodenfläche (5) quer zur betreffenden Öffnung (3) ausgebildet ist, und dass das Dichtungselement (7) im montierten Zustand zum Zusammenwirken mit der einen oder der anderen Längswand (11) durch Ermöglichen einer Auslenkung in der Nut (9) ausgebildet ist, wenn eine Druckkraft durch ein flüssiges oder gasförmiges Strömungsmittel, das von einem der Räume (4) oder (4') kommt, auf die vordere oder die hintere Längsfläche des Dichtungselementes (7) ausgeübt wird, derart, dass die Abdichtung des unteren Teils der betreffenden Tür sichergestellt ist.

2. Anordnung nach Anspruch 1, **dadurch gekennzeichnet, dass** das Dichtungselement (7) zumindest im Bereich seiner Befestigungs-Längsseite (8) derart flexibel ist, dass es durch elastische Verformung und Faltung um die Befestigungs-Längsseite (8) in der Nut (9) frei zwischen den beiden Längswänden (11) der Nut auslenkbar ist.

3. Anordnung nach Anspruch 1, **dadurch gekennzeichnet, dass** das Dichtungselement (7) starr, halb-starr oder flexibel ist, und dass das Dichtungselement schwenkbar an seiner Befestigungs-Längsseite (8) mit Hilfe einer Schwenkbefestigung nach Art eines Scharniers um eine Schwenkachse (15) befestigt ist, die sich entlang der Unterkante (6) erstreckt, derart, dass dem Dichtungselement (7) die Freiheit einer Auslenkung durch Drehung um die Schwenkachse (15) in der Nut (9) zwischen den zwei Längswänden (11) der Nut gegeben ist.

4. Anordnung nach einem der Ansprüche 1 bis 3, **dadurch gekennzeichnet, dass** die Längswände (11) der Nut (9) jeweils einen rechten Winkel mit der Bodenfläche (5) bilden oder gegebenenfalls gegenüber dem Boden (10) der Nut (9) geneigt sind, derart, dass sie einen Längsanschlag bilden, der es ermöglicht, das Dichtungselement (7) in der Nut (9) zu halten, wenn eine Druckkraft von dem flüssigen oder gasförmigen Strömungsmittel auf die vordere oder hintere Längsfläche ausgeübt wird.

5. Anordnung nach Anspruch 4, **dadurch gekennzeichnet, dass** die Dichtungs- und Auslenknut (9) einen allgemein U- oder Schwalbenschwanzförmigen Querschnitt, vorzugsweise mit einem ebenen oder kreisförmig geformten Boden aufweist.

6. Anordnung nach einem der Ansprüche 1 bis 5, **dadurch gekennzeichnet, dass** die Nut (9) in einem Einsatzstück (12) ausgebildet ist, das in die Bodenfläche (5) eingelassen ist.

7. Anordnung nach einem der Ansprüche 1 bis 6, **dadurch gekennzeichnet, dass** die Längswände (11) der Nut (9) in Richtung auf dem Boden (10) der Nut (9) derart geneigt sind, dass sich deren Innenfläche jeweils in einer Ebene befindet, die im Wesentlichen die Längsbefestigungskante (8) des Dichtungselementes (7) und vorzugsweise durch die Schwenkachse (15) durchläuft.

8. Anordnung nach einem der Ansprüche 1 bis 7, **dadurch gekennzeichnet, dass** sie weiterhin ein Staubschutz-Abdeckungssystem (13) oder (14) aufweist, das sich in Längsrichtung auf beiden Seiten des Dichtungselementes (7) derart erstreckt, dass Staub, der von dem einen oder dem anderen der beiden durch die Türöffnung (3) getrennten Räume (4) oder (4') kommt, an einem Eintritt in die Nut (9) gehindert ist.

9. Anordnung nach Anspruch 8, **dadurch gekennzeichnet, dass** das Staubschutz-Abdeckungssystem aus einer Staubschutz-Bürste (13) besteht, die auf der Unterkante (6) im Bereich der Befestigung des Dichtungselementes (7) befestigt ist, wobei die Bürste (13) zwei Staubschutz-Bürstenabschnitte umfasst, die sich auf beiden Seiten des Dichtungselementes (7) bis zur entsprechenden Bodenfläche (5) erstrecken, derart, dass jede eine Schutzabdeckung gegen Staub bildet, der jeweils von dem einen der Räume (4) oder (4') kommt.

10. Anordnung nach Anspruch 8, **dadurch gekennzeichnet, dass** das Staubschutz-Abdeckungssystem aus zwei Staubschutz-Bürsten (14) besteht, die jeweils an der Unterkante (6) des Türflügels (2) auf beiden Seiten und getrennt von dem Dichtungselement (7) befestigt sind, wobei sich die Bürsten (14) jeweils bis zu der entsprechenden Bodenfläche (5) derart erstrecken, dass sie jeweils eine Schutzabdeckung gegen Staub bilden, der von dem einen der Räume (4) oder (4') kommt.

11. Anordnung nach einem der Ansprüche 9 bis 10, **dadurch gekennzeichnet, dass** die oder jede Staubschutz-Bürste (13; 14) aus natürlichen, synthetischen oder metallischen Borsten gebildet ist, die an einem ihrer Enden durch ein Befestigungsband komprimiert sind, das an der Unterkante (6) befestigt oder mit dieser integriert ist.

12. Anordnung nach einem der Ansprüche 8 bis 11, **dadurch gekennzeichnet, dass** der Boden (10) der Nut (9) zumindest einen Staubaufnahmehohlraum (16), vorzugsweise zwei Staubaufnahmehohlräume (16) aufweist, die auf beiden Seiten einer Mittelebene des Bodens (10) und besonders bevorzugt für die oder jeden Staubaufnahme-Hohlraum (16) im Bereich der Basis der entsprechenden Längswand (11) angeordnet sind.

## Claims

1. A sill (1) and opening-leaf (2) assembly for a door that is essentially fluid-tight to a liquid or gaseous fluid and intended to seal an opening (3) separating two spaces (4, 4') of a building or monument, including an opening leaf (2) of which one of the edge faces or lower edge face (6) is situated, when mounted, facing a floor surface (5), and a sill (1) able to provide fluid-tightness, with respect to said fluid, of the bottom part of the door concerned, between the lower edge face (6) and said floor surface (5), said opening-leaf (2) comprising at least one flat and elongate gasket element (7) of the tongue type, which comprises a front longitudinal surface and a rear longitudinal surface, and which is attached via one of its longitudinal sides or longitudinal attachment side (8) to said lower edge face (6),
said assembly is **characterised in that** the sill (1) comprises at least one sealing and travel groove (9), comprising a bottom (10) and two longitudinal edges (11), which is made in said floor surface (5) across the opening (3) concerned and **in that** said gasket element (7), when mounted, is able to engage, in the mounted state, with either of said longitudinal edges (11), by being allowed to travel into said groove (9), depending on whether a pressure force is exerted by a liquid or gaseous fluid from one of said spaces (4) or (4') on the front longitudinal surface or rear longitudinal surface of said gasket element (7), so as to ensure the fluid-tightness of the bottom part of said door concerned.

2. Assembly according to claim 1, **characterised in that** the gasket element (7) is flexible, at least on the longitudinal attachment side (8) thereof, so as to allow it a freedom of movement, by elastically deforming and bending around said longitudinal attachment side (8), in the groove (9) between the two longitudinal edges (11) thereof.

3. Assembly according to claim 1, **characterised in that** the gasket element (7) is rigid, semi-rigid or flexible and **in that** same is pivotably mounted via the longitudinal attachment side (8) thereof, by means of a hinge-type pin joint, about a swivel pin (15) extending along the lower edge face (6), so as to allow said gasket element (7) a freedom of travel, by rotating about said swivel pin (15), inside the groove (9) between the longitudinal edges (11) thereof.

4. Assembly according to any of claims 1 to 3, **characterised in that** the longitudinal edges (11) of the groove (9) each form a right angle with the floor surface (5) or, where appropriate, each are inclined towards the bottom (10) of said groove (9) so as to form a longitudinal abutment enabling the gasket (7) to be retained inside the groove (9) when a pressure force is exerted by the liquid or gaseous fluid on the front longitudinal surface or rear longitudinal surface.

5. Assembly according to claim 4, **characterised in that** the sealing and travel groove (9) has an overall U-shaped cross-section or a dovetail-shaped cross-section, preferably with a flat or arc of circle-shaped bottom.

6. Assembly according to any of claims 1 to 5, **characterised in that** the groove (9) is made in an insert (12) embedded into the floor surface (5).

7. Assembly according to any of claims 1 to 6, **characterised in that** the longitudinal edges (11) of the groove (9) are inclined towards the bottom (10) of the groove (9) so that the internal surfaces thereof are each situated in a plan passing substantially through the longitudinal attachment side (8) of the gasket element (7) and, where appropriate, preferably through the swivel pin (15).

8. Assembly according to any of claims 1 to 7, **characterised in that** same further comprises a protective dust-guard system (13) or (14) extending longitudinally on either side of the gasket element (7), so as to prevent the dust from either of the two spaces (4) or (4') separated by the door opening (3), respectively, from reaching the groove (9).

9. Assembly according to claim 8, **characterised in that** the protective dust-guard system consists of a dust-guard brush (13) attached to the lower edge face (6) at the level of the attaching of the gasket element (7), said dust-guard brush (13) comprising two dust-guard brush portions extending on either side of said gasket element (7) as far as the corresponding floor surface (5), so that each forms a protective guard against the dust from one of the two spaces (4) or (4'), respectively.

10. Assembly according to claim 8, **characterised in that** the protective dust-guard system consists of two dust-guard brushes (14) each attached to the lower edge face (6) of the opening leaf (2), on either side of and separately from the gasket element (7), said brushes (14) each extending as far as the corresponding floor surface (5), so that each forms a protective guard against the dust from one of the two spaces (4) or (4').

11. Assembly according to any of claims 9 to 10, **characterised in that** the or each dust-guard brush (13; 14) is made from natural, synthetic or metal bristles, which, at one of the ends thereof, are pressed into a support strip attached to or built into the lower edge face (6).

12. Assembly according to any of claims 8 to 11, **characterised in that** the bottom (10) of the groove (9) comprises at least one cavity (16) for receiving dust, preferably two receiving cavities (16), which are made on either side of a mid-plane at said bottom (10) and, more preferably, for the or each receiving cavity (16), at the base of the corresponding longitudinal edge (11).
